# FASCICULE DE BREVET EUROPEEN

(11) **EP 0 170 597 B1**
(45) Date de publication et mention de la délivrance du brevet: **28.10.1987**
(21) Numéro de dépôt: 85420120.9
(22) Date de dépôt: 01.07.1985
(51) Int. Cl.: E01D 19/10

(54) **Corniche pour ouvrage d'art**
Kranzgesims für Brücken
Cornice for bridges

(30) Priorité: 04.07.1984 FR 8411049; 19.10.1984 FR 8416459
(43) Date de publication de la demande: 05.02.1986
(73) Titulaire: L'EQUIPEMENT ROUTIER, Société Anonyme dite:, F-69330 Meyzieu (FR)
(72) Inventeur: Pichon, Joseph, Decines Rhône (FR)
(74) Mandataire: Maureau, Philippe

## Description

La présente invention a pour objet une corniche pour ouvrage d'art, tel que pont, viaduc, passerelle, mur de soutènement etc. du type formé d'éléments de corniches fixés bout à bout sur le bord de l'ouvrage (voir FR-A-2 146 634). Cette invention vise à éliminer les inconvénients présentés par les corniches déjà connues, à savoir:
- le poids et le coût élevés ainsi que la mise en oeuvre difficile pour les éléments de corniche en béton;
- le coût et les problèmes d'alignement et de pose des éléments de corniches en métal tel qu'acier ou aluminium, ainsi que, pour ces différents types de corniches, l'absence de possibilité de réglage altimétrique et planimétrique en cas de fléchissement ou désalignement ultérieur des éléments de corniches les uns par rapport aux autres.

Ce but est atteint en ce que, dans la corniche selon l'invention qui est du type précité, chaque élément de corniche est formé en combinaison, d'une part, par au moins deux consoles ayant sensiblement la même forme que la corniche et aptes à être fixées à intervalle régulier sur le bord de l'ouvrage en des points d'ancrage accessibles depuis la partie circulable de l'ouvrage et, d'autre part, par un élément en feuille, de longueur au moins égale à la distance entre deux consoles, tendu sur ces consoles des moyens étant prévus, d'une part, pour permettre l'accrochage de l'élément en feuille sur chaque console et, d'autre part, pour tendre l'élément en feuille sur chaque console.

Comme les points d'ancrage des consoles sont accessibles depuis la partie circulable de l'ouvrage, il est très facile de fixer celles-ci sur l'ouvrage, sans avoir à recourir à des nacelles, ni à des grues et ensuite de fixer les éléments en feuille de la corniche sur les consoles.

De même lorsqu'un élément de corniche est endommagé, il est facile de remplacer seulement l'élément en feuille recouvrant les consoles ou selon le cas une ou plusieurs consoles.

Avantageusement, chaque console présente une partie d'ancrage «standard», une partie épousant sensiblement le profil de la bordure de l'ouvrage et une partie épousant sensiblement la forme de la corniche.

La partie d'ancrage est donc commune à tous les types de consoles, ce qui permet d'abaisser les coûts de fabrication de celles-ci.

Les éléments en feuille sont, de préférence, en polyester, ou en acier galvanisé ou aluminium prélaqué; ils sont avantageusement préformés à la forme finale de la console.

Avantageusement aussi, des moyens sont prévus pour permettre le réglage planimétrique et altimétrique de chaque élément de console, c'est-à-dire à la fois dans un plan vertical et dans un plan horizontal.

De toute façon l'invention sera bien comprise et d'autres caractéristiques seront mises en évidence à l'aide de la description qui suit en référence au dessin schématique annexé représentant à titre d'exemples non limitatifs plusieurs formes d'éxécution de cette corniche:
Figure 1 est une vue en perspective d'un ensemble corniche caniveau en bordure d'ouvrage d'art;
Figure 2 est une vue en coupe transversale d'une corniche selon l'invention;
Figure 3 est à échelle agrandie, une vue de détail de figure 2 montrant le dispositif de tension;
Figure 4 est une vue similaire à figure 3 montrant le détail de l'ancrage d'une console;
Figure 5 est une vue similaire à figure 2d'une corniche selon une autre forme de réalisation;
Figure 6 est, à échelle agrandie, une vue de détail de figure 5, montrant le dispositif de tension;
Figure 7 est une vue similaire à figure 2 et figure 5 d'une autre forme de réalisation de corniche;
Figure 8 est une vue similaire aux figures 2, 5 et 7 d'une autre forme de réalisation de la corniche avant mise en tension de l'élément en feuille;
Figure 9 est une vue similaire à figure 8 après mise en tension de l'élément en feuille;
Figure 10 est une vue en coupe selon X-X de fig. 9.

La fig. 1 montre un exemple de réalisation de corniche 1 formée d'éléments posés en bordure de la chaussée 3 d'un ouvrage d'art 2. Un caniveau recou- vert par un caillebotis 5 assure l'évacuation des eaux. Une barrière 6 est montée sur le bord de l'ouvrage avant la corniche 1 et sert de glissière de sécurité, la corniche 1 présente en outre un rebord 4 formant arrêtoir ou garde-pieds.

Les figures 2 à 4 montrent une première forme de réalisation d'une corniche 7 selon l'invention, celle-ci étant posée sur le bord du tablier 11 d'un pont. Ainsi que le montre la fig. 2, chaque élément de corniche est formé essentiellement par un élément en feuille 8 tendu sur au moins deux consoles 9.

Chaque console 9 est ancrée sur le bord vertical 10 du tablier 11 du point, dans deux rainures en forme de T, chaque rainure pouvant être constituée par exemple par un rail profilé en forme de C (12) mis en place sur le ferraillage avant coulage du béton du tablier 11, d'étendant sur une certaine longueur (de l'ordre de quelques dizaines de centimètres), ainsi que le montre la fig. 4. Ces rainures 12 sont facilement accessibles de la partie supérieure du tablier 11 du pont.

Chaque console 9 comprend une partie 13 verticale de faible largeur, placée au bord de l'ouvrage et une partie 14 épousant la forme de la corniche. Un raidisseur 15 est fixé entre les deux parties 13, 14 de la console et sert à conserver sa forme à la console lors de la mise sous tension de l'élément en feuille 8.

La partie verticale 13 de la console est formée par exemple par une partie d'ancrage «standard» 16 sur laquelle est fixée une partie de forme variable et pouvant être adaptée au profil du tablier du pont, en l'occurrence (Cf fig. 2) cette partie de forme variable est formée par un profilé en U 17 vertical.

La partie d'ancrage 16 est constituée par un profilé en U muni de deux fentes longitudinales 18 (Cf fig. 4). L'ancrage de cette partie 16 dans chaque rainure 12 est réalisé à l'aide d'une vis 19 et de trois écrous 20, 21, 22, la vis étant logée par sa tête à l'intérieur de la rainure 12.

L'écrou 20 permet de fixer la vis 19 à l'intérieur de la rainure 12 en serrant la tête de celle-ci contre les bords du profilé constituant cette rainure. Du fait que chaque rainure 12 s'étend sur une certaine longueur du bord 10 de l'ouvrage, la console peut être placée à n'importe quel endroit le long du profilé formant la rainure 12.

Les deux écrous 21, 22 permettent de fixer la partie d'ancrage 16 sur la vis 19 à distance variable du bord 10 de l'ouvrage. Chaque console 9 peut donc être réglée dans un plan horizontal (réglage planimétrique) en déplaçant la vis 191e long de la rainure horizontale 12 du bord de l'ouvrage et/ou en déplaçant la console 9 sur cette vis 19 elle-même à l'aide des écrous 21, 22. Les fentes longitudinales 18 permettent également un réglage en hauteur de la position de la partie d'ancrage 16 par rapport à la rainure 12.

Un réglage tridimensionnel (altimétrique et planimétrique) de la position de la partie d'ancrage 16 de chaque console et par conséquent de cette console elle-même, par rapport au bord 10 de l'ouvrage est donc possible.

A la partie supérieure de la partie d'ancrage 16 de la console est fixé un dispositif de tension 24 à réglage horizontal.

Ce dispositif de tension 24 est formé de deux plaques de tôle 25, 26 présentant chacune une face verticale, respectivement 27, 28 percée d'un trou pour le passage d'une vis de réglage 31 munie d'un écrou 32.

La plaque de tôle 25 est repliée de façon à former un cadre rectangulaire presque fermé. Elle est soudée par sa face horizontale adjacente à sa face verticale 27 sur la partie supérieure de la partie de console 16 et son autre face horizontal sert d'appui à l'autre partie de console 14 qui est soudée dessus.

La plaque de tôle 26 présente deux ailes horizontales 29, 30 s'étendant de part et d'autre de sa face verticale 28.

En vissant la vis 31, la plaque de tôle 26 est avancée ou éloignée de la face verticale 27 de la plaque de tôle 25.

La partie de console 14 présente à son extrémité inférieure, au niveau de l'extrémité inférieure de la partie de console 17, un rebord 23 pour l'accrochage de l'élément en feuille 8.

Les différentes parties de chaque console 9 sont, de préférence en acier galvanisé, mais elles peuvent bien évidemment être réalisées dans un tout autre matériau. Elles peuvent être moulées ou être formées par des profilés.

Comme toutes les consoles 9 sont fixées à une certaine distance du bord 10 de l'ouvrage, cette distance étant bien entendu réglable, elles sont soumises à un courant d'air continu asséchant les condensations éventuelles et les risques de corrosion de celles-ci sont, de ce fait, fortement diminués.

De préférence, les consoles sont distantes entre 6 à 8 cm de la paroi en béton du tablier, afin d'assurer une bonne ventilation. Cette distance peut être augmentée pour permettre, par exemple, le passage d'une goulotte d'écoulement des eaux.

Chaque élément en feuille 8 est réalisé, de préférence, en polyester stratifié armé de tissus de verre et coloré dans la masse, ce matériau étant particulièrement intéressant car étant imputrescible, stable, incorrodable et léger. Il peut être également formé par une mince tôle d'acier galvanisé ou d'aluminium prélaqué, ou en tout autre matériau, mince et léger, inoxydable dans la masse ou ayant bénéficié de traitements spéciaux lui conférant une grande résistance à la corrosion, mais impossibles à réaliser dans les mêmes conditions sur des matériaux de forte épaisseur, ou encore par un ruban extrudé de grande longueur dont la largeur correspond au développement extérieur des consoles et qui recouvre plusieurs consoles, ce qui permet de réduire le nombre de joints apparents.

De préférence, ces éléments en feuille 8 sont préformés selon la forme définitive de la corniche.

Chaque élément en feuille 8 a une longueur au moins égale à la distance entre deux consoles 9 adjacentes, augmentée de la largeur d'une console. Ainsi chaque extrémité d'un élément en feuille porte sur la moitié de la surface extérieure d'une console, ce qui assure un alignement extérieur parfait des différents éléments de corniche sans effet de vide entre deux éléments adjacents, même si ceux-ci ne sont pas parfaitement jointifs, du fait de la présence d'une console sous les deux éléments en feuille 8 au niveau de leur jonction.

Chaque élément en feuille 8 présente à chacune de ses extrémités, haute et basse, un retour à angle droit respectivement 33, 34 s'étendant sur toute sa longueur. Les retours 33, 34 présentent, en outre, une saillie extérieure 35, orientée vers le bas, servant à éviter la remontée des eaux en provoquant la formation de gouttes d'eau.

Les consoles 9 étant mises en place sur le bord 10 de l'ouvrage, et réglées à la position adéquate, les éléments en feuille 8 sont accrochés par leur retour 34 à la partie inférieure 29 de ces consoles 9 et par leur retour 33 à l'aile horizontale 30 de la plaque 26 du dispositif de tension 24, cette plaque 26 étant éloignée au maximum de la face verticale 27 de la plaque 25. En vissant la vis 31, la plaque 26 est rapprochée de la plaque 25 en entraînant avec elle l'élément en feuille 8 par son retour 33, ce qui provoque la tension de cet élément 8 sur la console 9 et l'oblige à épouser la forme de celle-ci.

Un insert 36 de même forme que les retours 33, 34 est logé de préférence à l'intérieur de ceux-ci. Cet insert 36, qui est de préférence métallique, sert à rigidifier les retours 33, 34 et à permettre une mise en tension sans risque de cassure au niveau de ceux-ci de l'élément en feuille.

Le montage de la corniche selon l'invention est donc très faacile à réaliser du fait de la légèreté des éléments la constituant et notamment de l'élément en feuille 8, et il peut être, en outre, réalisé à partir de la face supérieure et circulable de l'ouvrage du fait que les rainures sont accessibles à partir de cette face de même que les dispositifs de tension 24. Enfin, il est possible d'obtenir un alignement parfait des éléments de corniche du fait de la possibilité de réglage tridimensionnel des consoles 9.

La corniche 7 obtenue présente une paroi lisse et rigide, exempte de toute boulonnerie ou visserie apparente et n'offrant aucun risque de vibration.

Il faut également noter que cette corniche 7 peut être installée après finition complète des travaux de tous les corps d'état, y compris les travaux d'étanchéité et qu'elle ne risque donc pas d'être salie par des souillures ou des projections. Cette corniche remplit, en outre, un réel rôle de finition et d'enjoliveur puisqu'elle peut avoir n'importe quelle forme ou n'importe quelle teinte.

Lorsque les éléments en feuille sont formés par des rubans extrudés, ceux-ci présentent, de préférence, côté intérieur, des rainures profilées au moyen desquelles ils peuvent être fixés sur les consoles.

La fig. 7 montre un exemple de réalisation d'une corniche 37 similaire à celle 7 des figures 2 à 4, mais présentant une forme avec double concavité au lieu d'une forme convexe pour la corniche 7.

Dans ce cas, chaque console 39 présente également une partie verticale 13 avec une partie d'ancrage 16, similaires à celles de la console 9 précédemment décrite, ainsi qu'une partie 44 épousant la forme de la corniche 37 et qu'un dispositif de tension horizontal 45 similaire au dispositif de tension 24.

Cette fois-ci l'élément en feuille de la corniche 37 est en deux parties 46, 47, qui peuvent être de formes et de couleurs différentes.

Chaque partie 46, 47 présente à son extrémité res- pectivementsupérieure, inférieure, un retourrespec- tivement 48, 49 similaire aux retours 33, 34 de l'élément en feuille. Un retour est également formé aux autres extrémités respectivement inférieure 50 et supérieure 51 de ces parties 46, 47 de l'élément en feuille.

Chaque partie 46,47 d'élément en feuille présente intérieurement des profils formant rainure 52 au moyen desquels ces éléments en feuille 46, 47 peuvent être fixés, à l'aide de vis et écrous 53 sur la partie de console correspondante 44.

Le montage de la corniche est réalisé sensiblement de la même façon que précédemment.

Après mise en place des consoles 39, la partie d'élément en feuille 47 est accrochée par son retour 49 sur la partie de console 44 puis est fixée et tendue sur celle-ci au moyen des vis et écrous 53 et des rainures 52.

La partie d'élément en feuille 46 est ensuite mise en place, son retour 50 chevauchant celui 51 de l'autre partie, est fixée au moyen de vis et écrous 53 et des rainures 52 sur la partie de console 44, et tendue à l'aide du dispositif de tension 45.

Les figures 5 et 6 montrent un autre exemple de réalisation d'une corniche 57 destinée à accueillir et à recouvrir une goulotte 58 d'évacuation des eaux.

Le bord 60 de l'ouvrage présente dans ce cas un surplomb 61 à sa partie supérieure dans lequel sont ménagées les rainures 12 d'ancrage de la corniche 57.

De même que précédemment, chaque élément de corniche est formé par un élément en feuille 62 tendu sur deux ou plusieurs consoles 63 et chaque console 63 comporte une partie épousant la forme du bord de l'ouvrage, et formée en l'occurrence3 par une partie d'ancrage 16 et par une partie 64 s'étendant en retrait par rapport à la précédente et longeant le bord inférieur de l'ouvrage, et une partie 65 épousant la forme de la corniche, et est ancrée sur le bord de l'ouvrage de la même façon que décrite précédemment avec possibilité de réglage altimétrique et planimétrique. Un raidisseur 66 est également prévu entre les deux parties 16 et 65 de la console.

La partie 64 de la console est formée par une colonne verticale sur laquelle un support de goulotte 67 est monté coulissant.

La goulotte 58 est, par exemple, en polyester ou en tout autre matériau imputrescible. Elle est formée par des éléments de longueur déterminée posés et fixés sur les supports 67, chaque élément de goulotte s'encastrant dans le précédent pour assurer l'écoulement des eaux. Les supports 67 de goulotte sont réglés en hauteur, par coulissement sur les colonnes 64 de façon à fournir la pente nécessaire à la bonne évacuation des eaux.

L'élément en feuille 62 est, de même que précédemment, fixé à sa partie inférieure à l'extrémité de la console et est ensuite tendu sur celle-ci à l'aide d'un dispositif de tension vertical 68.

Ce dispositif de tension 68 est montré plus en détail à la fig. 6.

Il est formé par un rebord intérieur 69 de la partie de console 65 et par une plaque 70 s'étendant parallèlement à ce rebord 69 en-dessous de celui-ci.

Le rebord 69 et la plaque 70 sont tous deux percés d'un trou. Deux écrous 76 sont fixés de part et d'autre de la plaque 70 coaxialement à son trou.

Une vis 7 est apte à se visser dans les deux écrous 76 et à exercer une tension sur l'élément en feuille 62, celui-ci étant muni comme précédemment d'un insert 72 similaire aux inserts 36. Le trou de la plaque 69 sert à guider la vis 71 lors de son vissage.

Une fois la pose de la corniche 57 terminée, un caillebotis 73 est posé sur un support horizontal 74 prévu à cet effet à la partie supérieure de chaque console 63.

Le bord supérieur de la corniche peut être prévu avec une saillie dépassant largement le dessus de l'ouvrage, comme représenté en traits mixtes en 75 sur la fig. 5. Cette saillie 75 forme un garde-pieds ou un arrêtoir empêchant la chute d'objets au bas de l'ouvrage.

De même, les consoles peuvent présenter une extension vers le haut, comme représenté en traits mixtes en 76 sur la fig. 5, pour l'accrochage d'une barrière de sécurité ou d'un garde-corps.

Les figures 8 à 10 montrent encore une autre forme de réalisation de la corniche selon l'invention, présentant un profil anguleux avec plusieurs saillies, et dans laquelle chaque élément de corniche 107 est formé d'éléments en feuille 108 tendus sur des consoles associées 109.

Dans ce cas, chaque console 109 est ancrée sur le bord vertical 10 du tablier 11 du pont, à l'aide de ferraillages 110, munis d'une extrémité filetée, et d'écrous 111, une ou plusieurs cales de réglage 112 pouvant être interposées entre le bord 10 du tablier et la console 109 pour modifier la distance entre la console 109 et le bord du tablier 11.

Bien entenu, de même que précédemment, chaque console 109 pourrait également être ancrée sur le tablier de l'ouvrage à l'aide d'un rail en forme de C noyé dans celui-ci.

Chaque console 109 comprend une partie d'ancrage 116 et une partie 114 épousant la forme de la corniche.

La partie d'ancrage 116 est, en l'occurrence, formée par un profilé en U vertical.

Dans une aile 117 de ce profilé en U sont ménagées (de même que dans les exemples précédents) deux fentes verticales (non représentées sur le dessin) dans lesquelles peuvent s'engager les extrémités filetées des ferraillages 110 pour réaliser l'ancrage de cette partie de console sur le bord 10 de l'ouvrage, tout en autorisant un certain débattement vertical.

Un retour 123 est formé à chaque extrémité supérieure et inférieure de chaque partie d'ancrage 116 pour permettre l'accrochage des éléments en feuille 108, ceux-ci présentant, un retour 133 à chacune de leur extrémité supérieure et inférieure apte à venir en prise avec le retour 123 associé de la partie d'ancrage 116.

La partie 114 de chaque console 109 est également formée par un profilé en U vertical 119 sur lequel sont soudés des profilés métalliques 120 lui conférant le profil souhaité, en l'occurence un profil très anguleux avec deux saillies.

Les deux profilés en U 116, 119 des deux parties respectivement 116, 114 sont reliés ensemble par leurs ailes contigües respectivement 118, 121 au moyen de deux tiges filetées 125, passées dans des trous ménagés dans ces ailes 118, 121, chaque profilé 116, 119 étant bloqué sur chaque tige filetée 125 au moyen d'un jeu d'écrou-conte-écrou respectivement 126, 127. En agissant sur les écrous 126, 127 on peut donc rapprocher ou éloigner l'une de l'autre les deux parties 116, 114 de chaque console.

Le montage de cette corniche s'effectue également très simplement. Les consoles 109 sont d'abord mises en place, leurs parties 114 et 116 étant rapprochées au maximum. Puis chaque élément en feuille est accroché par ses retours 133 sur les parties de console 123 ainsi que le montre la fig. 8.

Il suffit ensuite d'écarter la partie de console 114 de la partie de console 116, dans le sens des flèches 130, en agissant selon le cas sur les écrous 126 ou sur les écrous 127, jusqu'à ce que la partie de console 114 vienne tendre l'élément en feuille 108, pour parfaire l'accrochage de celui-ci sur les consoles 109, tout en lui conservant la forme voulue.

De cette façon, les éléments en feuille 108 sont tendus sur les consoles 109 non pas par une traction exercée sur une de leurs extrémités comme dans le cas des exemples précédents, mais par une pression exercée uniformément sur toute leur longueur (en coupe transversale) à l'aide d'une partie 109 épousant leur forme, ce qui permet de réaliser n'importe quel profil anguleux.

Comme il va de soi, la présente invention ne se limite pas aux seules formes de réalisation montrées ici à titre d'exemples non limitatifs, mais en embrasse, au contraire, toutes les formes de réalisation mettant en oeuvre des moyens similaires ou équivalents. C'est ainsi que, par exemple, les consoles peuvent avoir une toute autre forme que celles représentées ici, être en plusieurs éléments ou en plusieurs couleurs.

## Revendications

1. Corniche pour ouvrage d'art tel que pont, viaduc, mur de soutènement etc., du type formé d'éléments de corniches fixés bout à bout sur le bord de l'ouvrage, caractérisée en ce que chaque élément de corniche (7, 37, 57,107) est formé en combinaison, d'une part, par au moins deux consoles (9, 39, 63, 109) ayant sensiblement la même forme que la corniche et aptes à être fixées à intervalle régulier sur le bord (10, 60) de l'ouvrage en des points d'ancrage (12) accessibles depuis la partie circulable de l'ouvrage, et, d'autre part, par un élément en feuille (8, 46, 47, 62, 108) de longueur au moins égale à la distance entre deux consoles (9, 39, 63, 109), tendu sur ces consoles, des moyens étant prévus, d'une part, pour permettre l'accrochage de l'élément en feuille (8, 46, 47, 62, 108) sur chaque console (9, 39, 63, 109) et, d'autre part, pour tendre l'élément en feuille sur chaque console.

2. Corniche selon la revendication 1, caractérisée en ce que chaque console (69, 39, 63, 109) présente une partie d'ancrage «standard», une partie (17, 64) épousant sensiblement le profil de la bordure (10) de l'ouvrage et une partie (14, 65, 114) épousant sensiblement la forme de la corniche.

3. Corniche selon la revendication 2, caractérisée en ce que chaque partie d'ancrage (16,116) des consoles est formée par un profilé vertical muni d'au moins une fente longitudinale (18) s'étendant en direction verticale, en ce qu'au moins une rainure horizontale (12) est ménagée le long du bord (10) de l'ouvrage, chaque rainure (12) étant apte à recevoir la tête d'une vis (19) traversant la fente longitudinale (18) de la partie d'ancrage (16), et en ce que des écrous (20, 21, 22) sont prévus afin de fixer la vis (19) dans la rainure (12) du bord de l'ouvrage et de fixer la partie d'ancrage (16) de la console sur cette vis (19).

4. Corniche selon l'une des revendications 1 à 3, caractérisée en ce que chaque élément en feuille (8; 46, 47, 62, 108) présente à au moins une de ses extrémités supérieure et inférieure un retour (33, 34; 48, 49; 133) s'étendant tout le long de cet élément et apte à s'accrocher aux extrémités supérieure et inférieure de chaque console (69, 39, 63, 109).

5. Corniche selon la revendication 4, caractérisée en ce qu'un insert (36, 72) est monté à l'intérieur des retours (33, 34; 48, 49) de chaque élément en feuille.

6. Corniche selon l'une des revendications 4ou 5, caractérisée en ce que, pours la mise en tension de chaque élément en feuille (8,46,47, 62), il est prévu à l'extrémité supérieure de chaque console (9, 39, 63) une vis (31, 71 ) qui, par son vissage, est apte à agir sur le retour (33, 48) de l'extrémité supérieure de chaque élément en feuille (8, 46, 62) de façon à tendre celui-ci sur la console.

7. Corniche pour ouvrage d'art selon l'une quelconque des revendications 1 à 5, caractérisée en ce que chacune des consoles (109) sur lesquelles sont tendus les éléments en feuille (108) présente une partie d'ancrage (116) apte à être fixée sur le bord (10) de l'ouvrage et une partie (114) épousantsensi- blement la forme de la corniche et en ce que des moyens (125,126,127) sont prévus pour écarter ou rapprocher cette partie profilée (114) de la partie d'ancrage (116).

8. Corniche pour ouvrage d'art selon la revendication 7, caractérisée en ce que les deux parties (116, 114) de chaque console (109) sont reliées ensemble au moyen d'au moins une tige filetée sur laquelle chacune de ces parties est fixée au moyen d'un système d'écrou-contre-écrou respectivement (126, 127).

9. Corniche selon l'une quelconque des revendications précédentes, caractérisée en ce que la distance entre la partie d'ancrage (116) de chaque console (109) et le bord (10) de l'ouvrage peut être réglée au moyen de cales de réglage (112).

10. Corniche selon l'une quelconque des revendications précédentes, caractérisée en ce que, lorsque la corniche présente une partie concave (46, 47), ou que l'élément en feuille est formé par un ruban extrudé, la fixation de cet élément en feuille (46, 47) sur chaque console (39) est obtenue à l'aide d'au moins une rainure (52) s'étendant sur la face interne de cet élément et apte à recevoir la tête d'une vis ( 53) se fixant sur la console (39) à l'aide d'un écrou.

11. Corniche selon l'une quelconque des revendications précédentes, caractérisée en ce que chaque élément en feuille (8,46,47, 62, 108) est en polyester stratifié armé de tissus de verre et coloré dans la masse.

12. Corniche selon l'une quelconque des revendications 1 à 10, caractérisée en ce que chaque élément en feuille (8,46,47, 62, 108) estformé par une mince feuille d'acier galvanisé ou d'aluminium préla- quée.

13. Corniche selon l'une quelconque des revendications précédentes, caractérisée en ce que chaque élément en feuille (8, 46, 47, 62, 108) est préformé à la norme finale de la corniche.

## Patentansprüche

1. Kranzgesims für Kunstbauten, wie Brücken, Viadukte, Stützmauern usw., das aus Gesimselementen gebildet ist, die stumpf einanderstossend an dem Rand des Bauwerks befestigt sind, dadurch gekennzeichnet, dass jedes Gesimselement (7, 37, 57, 107) aus einer Kombination besteht aus einerseits wenigstens zwei Konsolen (9, 39, 63, 109), die im wesentlichen die gleiche Form wie das Gesims und die in regelmässigen Abständen an dem Rand (10) des Bauwerks in Verankerungspunkten (12) befestigbar sind, die von dem begehbaren Teil des Bauwerks aus zugänglich sind, und andererseits einem Blattelement (8, 46, 47, 62, 108), dessen Länge wenigstens gleich dem Abstand zwischen zwei Konsolen (9, 39, 63, 109) ist und das auf den Konsolen aufgespannt ist, wobei Mittel vorgesehen sind, die einerseits zum Befestigen des Blattelements (8, 46, 47, 62, 108) an den einzelnen Konsolen (9, 39, 63, 109) und andererseits zum Aufspannen des Blattelementes auf die einzelnen Konsolen dienen.

2. Kranzgesims nach Anspruch 1, dadurch gekennzeichnet, dass jede Konsole (9, 39, 63, 109) ein Standard-Verankerungsteil aufweist, ferner ein Teil (17, 64), das an das Profil des Randes (10) des Bauwerks angepasst ist, sowie ein Teil (14, 65, 114), das sich der Form des Kranzgesimses anpasst.

3. Kranzgesims nach Anspruch 2, dadurch gekennzeichnet, dass jedes Verankerungsteil (16, 116) der Konsolen von einem vertikalen Profilstück gebildet ist, das wenigstens einen in vertikaler Richtung verlaufenden Längsschlitz (18) aufweist, dass längs des Randes (10) des Bauwerks wenigstens eine horizontale Nut (12) angebracht ist, die derart ausgebildet ist, dass sie den Kopf einer den Längsschlitz (18) des Verankerungsteils (16) durchdringenden Schraube (19) aufnehmen kann, und dass Muttern (20, 21, 22) zur Befestigung der Schrauben (19) in der Nut (12) des Randes (10) des Bauwerks und zur Befestigung des Verankerungsteils (16) der Konsole an dieser Schraube (19) vorgesehen sind.

4. Kranzgesims nach einem der Ansprüche 1 bis 3, dadurch gekennzeichnet, dass jedes Blattelement (8, 46, 47, 62, 108) an seinem oberen und/oder unteren Ende einen Rücksprung (33, 34; 48, 49; 133) aufweist, der sich über die gesamte Länge des Elements erstreckt und derart ausgebildet ist, dass er sich an den oberen und/oder unteren Enden jeder Konsole (9, 39, 63, 109) einhaken lässt.

5. Kranzgesims nach Anspruch 4, dadurch gekennzeichnet, dass im Innern der Rücksprünge (33, 34; 48, 49) jedes Blattelements ein Einsatzstück (36, 72) montiert ist.

6. Kranzgesims nach einem der Ansprüche 4 oder 5, dadurch gekennzeichnet, dass am oberen Ende jeder Konsole (9, 39, 63) eine Schraube (31, 71) zum Spannen jedes Blattelements (8, 46, 47, 62) vorgesehen ist, die so angeordnet ist, dass sie beim Einschrauben auf den Rücksprung (33, 48) am oberen Ende des Blattelements (8, 46, 47, 62) derart einwirkt, dass dieses auf die Konsole gespannt wird.

7. Kranzgesims nach einem der Ansprüche 1 bis 5, dadurch gekennzeichnet, dass jede der Konsolen (109) auf denen die Blattelemente (108) aufgespannt sind, ein Verankerungsteil (116) besitzt, das an dem Rand (10) des Bauwerks befestigbar ist, sowie ein Profilteil (114), das der Form des Gesimses angepasst ist, und dass Mittel (125, 126, 127) zum Vergrössern oder zum Verkleinern des Abstands zwischen dem Profilstück (114) und dem Verankerungsteil (116) vorgesehen sind.

8. Kranzgesims nach Anspruch 7, dadurch gekennzeichnet, dass die beiden Teile (116, 114) jeder Konsole (109) durch wenigstens eines Gewindestab miteinander verbunden sind, auf dem jedes dieser Teile mit Hilfe eines aus Muttern und Gegenmuttern bestehenden Systems (126, 127) befestigt ist.

9. Kranzgesims nach einem der vorhergehenden Ansprüche, dadurch gekennzeichnet, dass der Abstand zwischen dem Verankerungsteil (116) jeder Konsole (109) und dem Rand (10) des Bauwerks durch Ausrichtstücke (112) regulierbar ist.

10. Kranzgesims nach einem der vorhergehenden Ansprüche, dadurch gekennzeichnet, dass für den Fall, dass das Kranzgesims einen konkaven Teil (46, 47) aufweist oder das Blattelement aus einem extrudierten Bandmaterial besteht, die Befestigung des Blattelements (46, 47) an den einzelnen Konsolen (39) mit Hilfe wenigstens einer Nut (52) erfolgt, die auf der Innenseite dieses Elements verläuft und derart ausgebildet ist, dass sie den Kopf einer Schraube (52) aufnehmen kann, die mit einer Mutter an der Konsole (39) befestigbar ist.

11. Kranzgesims nach einem der vorhergehenden Ansprüche, dadurch gekennzeichnet, dass die Blattelemente (8, 46, 47, 62, 108) aus glasfaserverstärktem und in der Masse gefärbtem schichtweise strukturiertem Polyester bestehen.

12. Kranzgesims nach einem der Ansprüche 1 bis 10, dadurch gekennzeichnet, dass die Blattelemente (8, 46, 47, 62, 108) aus einem dünnen galvanisierten Stahlblech oder einem vorlackierten Aluminiumblech bestehen.

13. Kranzgesims nach einem der vorhergehenden Ansprüche, dadurch gekennzeichnet, dass die einzelnen Blattelemente (8, 46, 47, 62, 108) auf die Endform des Gesimses vorgeformt sind.

## Claims

1. A cornice for an architectural structure such as a bridge, viaduct, supporting wall, etc. of the type formed by cornice units fixed end-to-end along the edge of the structure, characterized in that each cornice unit (7, 37, 57, 107) is formed in combination of firstly at least two frameworks (9, 39, 63, 109) having approximately the same shape as the cornice and suitable to be fixed at regular intervals along the edge (10, 60) of the structure into anchorage points (12) that are accessible from the roadway portion of the structure, and secondly a sheet unit (8, 46, 47, 62, 108) of length at least equal to the distance between two frameworks (9, 39, 63, 109) drawn tightly over these frameworks, means being provided firstly to enable the sheet unit (8, 46, 47, 62, 108) to be hooked-on to each framework (9, 39, 63, 109) and secondly to draw the sheet unit tightly over each framework.

2. A cornice according to claim 1, characterized in that each framework (9, 39, 63, 109) offers a «standard» anchorage component, a component (17, 64) approximately corresponding to the profile of the edge (10) of the structure and a component (14, 65, 114) that approximately corresponds to the shape of the cornice.

3. A cornice according to claim 2, characterized in that each anchorage component (16, 116) of the framework is formed by a vertical profile provided with at least one longitudinal slot (18) extending in the vertical direction, and that at least one horizontal groove (12) is provided along the edge (10) of the structure, each groove (12) being suitable to receive the head of a bolt (19) passing through the longitudinal slot (18) of the anchorage component, and in that nuts (20, 21, 22) are provided in order to fix the bolt (19) in the groove (12) at the edge of the structure and to fix the anchorage component (16) of the framework on to this bolt (19).

4. A cornice according to one of claims 1 to 3, characterized in that each unit (8, 46, 47, 62, 108) possesses a return (33, 34; 48, 49; 133) at at least one of its upper and lower extremities, extending along the full length of the unit and suitable to hook it on the upper and lower extremities of each framework (9, 39, 63, 109).

5. A cornice according to claim 4, characterized in that an insert (36, 72) is mounted in the interior of the returns (33, 34; 48, 49) of each sheet unit.

6. A cornice according to one of claims 4 or 5, characterized in that to submit each unit (8, 46, 47, 62) to tension a bolt (31,71) is provided at the upper end of each framework (9, 39, 63), which by screwing down is capable of acting on the return (33, 48) of the upper extremity of each sheet unit (8, 46, 62) so as to stretch the latter over the framework.

7. A cornice for an architectural structure according to any of claims 1 to 5, characterized in that each of the frameworks (109) over which the sheet units (108) are stretched possesses an anchorage component (116) suitable to be fixed to the edge (10) of the structure, and a component (114) that approximately matches the shape of the cornice, and in that means (125, 126, 127) are provided to move this profiled component (114) further away from, or bring it close to, the anchorage component (116).

8. A cornice for an architectural structure according to claim 7, characterized in that the two components (116, 114) of each framework (109) are connected together by means of at least one threaded rod on which each of these components if fixed by means of a system of adjusting nuts (126, 127) respectively.

9. A cornice according to any of the preceding claims, characterized in that the distance between the anchoring component (116) of each framework (109) and the edge (10) of the structure is controllable by means of distance pieces (112).

10. A cornice according to any of the previous claims, characterized in that when the cornice possesses a concave portion (46, 47) or the sheet unit is formed by an extruded strip, the fixation of this sheet unit (46, 47) to each framework (39) is obtained by means of at least one groove (52) running on the internal face of this unit and suitable to receive the head of a bolt (53) fitting it to the framework (39) by means of a nut.

11. A cornice according to any of the previous claims, characterized in that each sheet unit (8, 46, 62, 108) is of laminated polyester reinforced with glass matting and bulk coloured.

12. A cornice according to any of claims 1 to 10, characterized in that each sheet unit (8, 46, 47, 62, 108) is formed from a thin sheet of galvanized steel or pre-painted aluminium.

13. A cornice according to any of the preceding claims, characterized in that each sheet unit (8, 46, 47, 62, 108) is pre-formed to the final shape of the cornice.
